# EUROPÄISCHE PATENTSCHRIFT

(11) **EP 3 025 048 B1**
(45) Veröffentlichungstag und Bekanntmachung des Hinweises auf die Patenterteilung: **01.08.2018**
(21) Anmeldenummer: 14724771.2
(22) Anmeldetag: 20.05.2014
(51) Int. Cl.: F02M 47/02, F02M 63/00

(54) **SCHALTVENTIL FÜR EINEN KRAFTSTOFFINJEKTOR**
CONTROL VALVE FOR A FUEL INJECTOR
SOUPAPE DE COMMANDE POUR INJECTEUR DE CARBURANT

(30) Priorität: 25.07.2013 DE 102013214589
(43) Veröffentlichungstag der Anmeldung: 01.06.2016
(73) Patentinhaber: Robert Bosch GmbH, 70442 Stuttgart (DE)
(72) Erfinder: KRAUSE, Michael, 67705 Trippstadt (DE); OLEMS, Lars, 70374 Stuttgart (DE); NIERYCHLO, Thomas, 37520 Osterode Am Harz (DE)
(86) Internationale Anmeldenummer: PCT/EP2014/060288
(87) Internationale Veröffentlichungsnummer: WO 2015/010805

(56) Entgegenhaltungen:
- DE-A1- 19 859 537
- DE-A1- 19 963 389
- DE-A1-102006 034 111
- DE-A1-102007 004 553
- DE-A1-102010 028 844

## Beschreibung

### Stand der Technik

Kraftstoffinjektoren, wie sie vorzugsweise zur Kraftstoffeinspritzung direkt in den Brennraum einer Brennkraftmaschine verwendet werden, sind aus dem Stand der Technik bekannt, wie beispielsweise aus der DE 198 59 537. Bei Einspritzsystemen, die nach dem sogenannten Common-Rail-Prinzip arbeiten, wird mittels einer Hochdruckpumpe verdichteter Kraftstoff in einem Rail zur Verfügung gestellt und mittels der Kraftstoffinjektoren in die jeweiligen Brennräume einer Brennkraftmaschine eingespritzt. Die Einspritzung wird mittels einer im Kraftstoffinjektor angeordneten Düsennadel gesteuert, die eine Längsbewegung ausführt und dadurch eine oder mehrere Einspritzöffnungen öffnet und schließt. Die Düsennadel wird über hydraulische Kräfte bewegt, die aufgrund eines Druckes in einem Steuerraum auf die Düsennadel wirken. Durch Änderung des Drucks im Steuerraum und damit der Schließkraft auf die Düsennadel kann die Längsbewegung der Düsennadel gezielt gesteuert werden. Für die Öffnungsbewegung der Düsennadel wird der Druck im Steuerraum mittels eines Schaltventils abgesenkt, indem eine hydraulische Verbindung zwischen dem Steuerraum und einem Niederdruckraum geöffnet wird, wobei die hydraulische Verbindung als Drossel ausgebildet ist.

Aus der DE 198 59 537 ist auch bekannt, dass durch eine Kombination von Drossel und Diffusor als hydraulische Verbindung eine besonders vorteilhafte Einspritzverlaufsformung erzielt werden kann. Aufgrund der immer weiter steigenden Anforderungen bzgl. des Hochdrucks des einzuspritzenden Kraftstoffs steigt auch der im Steuerraum anliegende Hochdruck und damit auch der über die Drossel abzusteuernde Hochdruck. Dadurch erhöht sich das Risiko von Kavitationsschäden in Drossel und nachfolgender Strömungsgeometrie aufgrund zunehmender Dampfblasenbildung im abgesteuerten Kraftstoff.

Ein anderes Beispiel ist aus der DE 10 2007 004553 A1 bekannt.

Der vorliegenden Erfindung liegt die Aufgabe zugrunde, ein Schaltventil mit einer hydraulischen Verbindung zum Absteuern des Kraftstoffs vom Steuerraum in den Niederdruckraum zu schaffen, bei dem innerhalb der hydraulischen Verbindung möglichst wenige Kavitationsschäden entstehen.

### Offenbarung der Erfindung

Das erfindungsgemäße Schaltventil mit den Merkmalen des Anspruchs 1 erzielt selbst bei sehr hohen Drücken zum einen eine besonders vorteilhafte Einspritzverlaufsformung und zum anderen wird das Auftreten von Kavitationsschäden minimiert.

Dazu umfasst das Schaltventil eines Kraftstoffinjektors für Brennkraftmaschinen ein Ventilstück mit einem Ventilsitz sowie einen mit dem Ventilsitz zusammenwirkenden, hubbeweglichen Ventilschließanker, wobei im Ventilstück eine Ablaufbohrung mit kreisrundem Querschnitt ausgebildet ist. Die Ablaufbohrung umfasst einen als Drossel dienenden ersten Bereich mit einem Durchmesser d₁, einen als Diffusor dienenden zweiten Bereich und einen als nachfolgende Strömungsgeometrie dienenden dritten Bereich mit einem Durchmesser d₃. Der zweite Bereich weist wenigstens einen Abschnitt mit einem Durchmesser d₂ auf und es gilt d₁ < d₂ < d₃. Der als nachfolgende Strömungsgeometrie dienende dritte Bereich B₃ besitzt eine Länge l₃, wobei für das Verhältnis l₃/d₃ gilt: 2 < l₃/d₃ < 4, vorzugsweise ist l₃/d₃ etwa gleich 2,5.

Vorteilhafterweise besitzt die nachfolgende Strömungsgeometrie einen Durchmesser d₃ von 1,0 mm bis 1,5 mm, vorzugsweise etwa 1,3 mm. Der Durchmesser d₃ ist nur etwas kleiner ausgeführt als der Durchmesser des Ventilsitzes, so dass die wandnahen Bereiche in möglichst großer Entfernung zur Strömungsachse liegen und das Implodieren der Kavitationsblasen zu keinen bzw. nur zu minimalen Kavitationsschäden führt.

Vorteilhafterweise besitzt die Drossel eine Länge l₁ von ca. 0,80 mm und einen Durchmesser d₁ von ca. 0,25 mm. Der Drosseldurchmesser d₁ von ca. 0,25 mm führt zu einer besonders günstigen Einspritzverlaufsformung, speziell während der Öffnungshubbewegung der Düsennadel. Bevorzugt ist das Längen-Durchmesser-Verhältnis l₁/d₁ der Drossel größer als 3, um Verwirbelungen der Kraftstoffströmung in den nachfolgenden Bereichen zu vermeiden bzw. zu reduzieren. So ergibt sich eine optimierte Drossellänge l₁ von ca. 0,80 mm. Erfindungsgemäß weist der Diffusor einen zweiten Abschnitt mit dem Durchmesser d_{2b} auf. Dadurch ist der Diffusor als Doppeldiffusor ausgebildet, mit einem sich an die Drossel anschließenden ersten Diffusor mit Durchmesser d₂ bzw. d₂ₐ und einem zweiten Diffusor mit Durchmesser d_{2b}, wobei d_{2b} > d₂ₐ ist. Durch den Einsatz eines Doppeldiffusors wird die Strömung in der gesamten Ablaufbohrung vorteilhaft gestaltet: Verwirbelungen werden reduziert und das Implodieren der Dampfblasen in wandnahen "Totwassergebieten" - also Gebieten mit sehr geringer Strömungsgeschwindigkeit, meist an Innenkanten - weitestmöglich vermieden. Erfindungsgemäß ist der Durchflussquerschnitt des zweiten Diffusors etwa doppelt so groß wie der Durchflussquerschnitt des ersten Diffusors. Dadurch wird der aufgrund der Drosselung ungünstig hohe µ-Wert (Wasserdampfdiffusionswiderstand) wieder gesenkt.

In vorteilhafter Ausgestaltung weist der erste Diffusor eine Länge l₂ₐ auf und besitzt ein Längen-Durchmesser-Verhältnis l₂ₐ/d₂ₐ von etwa 1. Dieses Verhältnis erzielt den besten Kompromiss aus Strömungsbild, Durchflussmenge, Reduzierung des µ-Wertes und Auftreten von Kavitation.

Analog dazu weist vorteilhaft auch der zweite Diffusor eine Länge l_{2b} auf und besitzt ein Längen-Durchmesser-Verhältnis l_{2b}/d_{2b} von etwa 1.

In bevorzugter Weise besitzt der erste Diffusor einen Durchmesser d₂ₐ von etwa 0,35 mm. Im Bereich des Doppeldiffusors ist es für eine Durchmessererweiterung besonders günstig, wenn sich der Durchflussquerschnitt pro Stufe ca. verdoppelt. So wird die Kraftstoffströmung mit möglichst nur geringen Verwirbelungen geführt bei gleichzeitig optimierter Druckrückgewinnung. Mit einem Drosseldurchmesser d₁ von etwa 0,25 mm ergibt sich so für den Durchmesser d₂ₐ des ersten Diffusors etwa 0,35 mm.

Analog dazu beträgt der Durchmesser des zweiten Diffusors d_{2b} etwa 0,50 mm.

Bevorzugterweise ist das Schaltventil als ein im Wesentlichen druckausgeglichenes Ventil ausgebildet. Dadurch können hohe Schaltgeschwindigkeiten erzielt werden und das Schaltventil ist somit sehr gut für Mehrfacheinspritzungen geeignet.

Vorteilhaft ist das Schaltventil als Magnetventil ausgebildet. Der Aufbau des erfindungsgemäßen Schaltventils, besonders die Nähe von Ablaufdrossel zu Ventilsitz, begünstigt eine elektromagnetische Anregung des Ventilschließankers. Eine Druckübersetzung mit einer zusätzlichen Drosselstelle kann so entfallen.

### Zeichnungen

- **Fig.1**: zeigt ein erfindungsgemäßes Schaltventil im Längsschnitt, wobei nur die wesentlichen Bereiche dargestellt sind.
- **Fig.2**: zeigt einen vergrößerten Ausschnitt der **Fig.1** mit dem Ventilstück des Schaltventils, wobei eine im Ventilstück ausgebildete Ablaufbohrung genauer dargestellt ist.

### Beschreibung

**Fig.1** zeigt ein erfindungsgemäßes Schaltventil **10,** das hier in einem Kraftstoffinjektor **100** verwendet wird. Der Kraftstoffinjektor **100** weist ein Gehäuse auf, das einen Düsenkörper **2** und ein mit dem Düsenkörper **2** verschraubtes Ventilgehäuse **40** umfasst. In dem Düsenkörper **2** ist ein unter Hochdruck stehender Druckraum **3** ausgebildet, der im Betrieb mit einer nicht dargestellten unter Hochdruck stehenden Kraftstoffquelle, typischerweise einem Common-Rail, verbunden ist. Im Druckraum **3** ist längsverschiebbar eine in einer Hülse **6** geführte Düsennadel **4** angeordnet, die zum Öffnen und Schließen von nicht dargestellten Einspritzöffnungen dient, die in einen nicht dargestellten Brennraum einer Brennkraftmaschine münden.

Im Ventilgehäuse **40** ist ein Ventilstück **11** angeordnet, das an einer Schulter im Ventilgehäuse **40** anliegt und bis in den Druckraum **3** ragt.

Die Öffnungs- und Schließbewegung der Düsennadel **4** wird über den Druck in einem Steuerraum **5** gesteuert. Der Steuerraum **5** wird durch die Düsennadel **4,** die Hülse **6** und das Ventilstück **11** begrenzt. In der Hülse **6** ist eine Zulaufbohrung **7** ausgebildet, die den Druckraum **3** mit dem Steuerraum **5** verbindet. Im Ventilstück **11** ist eine Ablaufbohrung **30** ausgebildet, die den Steuerraum **5** schaltbar mit einem Niederdruckraum **50** verbindet, der im Ventilgehäuse **40** ausgebildet ist. Ventilstück **6** und Hülse **11** können in anderen Ausführungsformen auch einteilig als großes Ventilstück **6, 11** ausgeführt werden, so dass die Düsennadel **4** im Ventilstück **6, 11** geführt wird und sowohl Zulaufborhung **7** als auch Ablaufbohrung **30** im Ventilstück **6, 11** ausgebildet sind.

Im Ventilgehäuse **40** ist ein Schaltventil **10** angeordnet, das neben dem Ventilstück **11** einen Elektromagnet **42,** einen Ventilschließanker **20** und einen Ventilbolzen **44** umfasst. Im Ventilgehäuse **40** sind das Ventilstück **11** und der Elektromagnet **42** unter Zwischenlage einer Ventilhülse **41** durch eine Spannschraube **43** fest verspannt. Mit der Spannschraube **43** ist der Ventilbolzen **44** fest verbunden, auf dem axial verschiebbar der Ventilschließanker **20** in einer in ihm ausgebildeten Ankerbohrung **21** geführt ist. So wird ein quasi druckausgeglichenes Schaltventil **10** durch den starr angeordneten Ventilbolzen **44** realisiert.

Der Ventilschließanker **20** wird durch die Kraft einer Feder **45,** die zwischen Ventilbolzen **44** und Ventilschließanker **20** angeordnet ist, gegen einen am Ventilstück **11** ausgebildeten Ventilsitz **12** gedrückt. Der Durchmesser des Ventilsitzes **12** und der Durchmesser des Ventilbolzens **44** sind nahezu gleich groß. Dadurch sind die hydraulischen Kräfte auf den Ventilschließanker **20** in axialer Richtung nahezu Null, das Schaltventil **10** ist quasi druckausgeglichen. Konstruktiv kann das zum Beispiel durch eine gestufte Ankerbohrung **21** umgesetzt werden.

Der Niederdruckraum **50** ist hydraulisch mit dem unter Niederdruck stehenden Rücklaufsystem des Kraftstoffinjektors **100** verbunden.

Die Ablaufbohrung **30** unterteilt sich vom Steuerraum **5** zum Niederdruckraum **50** in drei Bereiche: einen als Drossel **31** dienenden ersten Bereich, einen als Diffusor **32** dienenden zweiten Bereich und einen als nachfolgende Strömungsgeometrie **33** dienenden dritten Bereich. Der Durchflussquerschnitt der Drossel **31** ist dabei geringer als der Durchflussquerschnitt des Diffusors **32,** welcher wiederum geringer ist als der Durchflussquerschnitt der nachfolgenden Strömungsgeometrie **33.**

**Fig.2** zeigt eine detaillierte Darstellung der Ablaufbohrung **30** im Ventilstück **11.** Die Drossel **31** ist steuerraumnah im ersten Bereich angeordnet und besitzt eine Länge l₁ und einen kreisrunden Durchflussquerschnitt mit dem Durchmesser d₁. Vorteilhaft ist ihr Längen-Durchmesser-Verhältnis l₁/d₁ ∼ 3. An die Drossel **31** schließt sich der Diffusor **32** mit der Länge l₂ im zweiten Bereich an, der als Doppeldiffusor **32** ausgebildet ist und einen größeren Durchflussquerschnitt als die Drossel **31** aufweist: Der Doppeldiffusor **32** besteht aus einem drosselnahen ersten Diffusor **32a** mit der Länge l₂ₐ und einem zweiten Diffusor **32b** mit der Länge l_{2b}, wobei der zweite Diffusor **32b** mit dem Durchmesser d_{2b} einen größeren Durchflussquerschnitt besitzt als der erste Diffusor **32a** mit dem Durchmesser d₂ₐ. An den Doppeldiffusor **32** schließt sich niederdruckraumnah die nachfolgende Strömungsgeometrie **33** des dritten Bereichs an; sie weist die Länge l₃ und den Durchmesser d₃ auf.

Alle drei Bereiche der Ablaufbohrung **30** sind durch kreisrunde Durchflussquerschnitte gekennzeichnet. Dabei gilt, dass sich die Durchflussquerschnitte von der Steuerraumseite zur Niederdruckraumseite stets erweitern:
*d*₁< *d*₂ < *d*₃ für eine Ablaufbohrung 30 mit einfachem Diffusor 32
*d*₁< *d*₂ₐ *<d*_{2b}< *d₃* für eine Ablaufbohrung 30 mit Doppeldiffusor 32a & 32b

Die Übergänge zwischen den unterschiedlichen Durchflussquerschnitten - also von Drossel **31** zu erstem Diffusor **32a,** von erstem Diffusor **32a** zu zweitem Diffusor **32b** und von zweitem Diffusor **32b** zur nachfolgenden Strömungsgeometrie **33** - werden durch Fasen ausgestaltet, die abgerundet sein können. Vorzugsweise besitzen die Übergänge von Drossel **31** zu erstem Diffusor **32a** und von erstem Diffusor **32a** zu zweitem Diffusor **32b** je eine 45°-Fase und der Übergang von zweitem Diffusor **32b** zur nachfolgenden Strömungsgeometrie **33** eine 30°-Fase.

Die Funktionsweise des Schaltventils **10** ist wie folgt: Vor Beginn des Einspritzvorgangs sind die Düsennadel **4** und das Schaltventil **10** geschlossen, es strömt kein Kraftstoff in den Brennraum der Brennkraftmaschine. Geschlossenes Schaltventil **10** bedeutet, dass der Ventilschließanker **20** gegen den Ventilsitz **12** gedrückt ist und diesen abdichtet. Der Steuerraum **5** steht unter Hochdruck, der in etwa dem Hochdruck des Common-Rails entspricht.

Zu Beginn des Einspritzvorgangs wird der Elektromagnet **42** elektrisch angesteuert und übt dadurch eine anziehende Kraft auf den Ventilschließanker **20** aus. Daraufhin führt der Ventilschließanker **20** eine Hubbewegung entgegen der Kraft der Feder **45** in Richtung des Elektromagneten **42** aus und hebt sich so vom Ventilsitz **12** ab. Der Steuerraum **5** ist jetzt über die Ablaufbohrung **30** mit dem Niederdruckraum **50** verbunden. Kraftstoff fließt daraufhin aus dem Steuerraum **5** in den Niederdruckraum **50**, was auch als Absteuerung des Kraftstoffs bezeichnet wird. Der Druck im Steuerraum **5** sinkt, da mehr Kraftstoff über die Ablaufbohrung **30** abgesteuert wird als über die Zulaufbohrung **7** zufließt. Im gleichen Maße wie der Druck im Steuerraum **5** sinkt auch die resultierende hydraulische Kraft auf die Düsennadel **4** in Richtung der Einspritzöffnungen. Dadurch hebt die Düsennadel **4** von einem Düsennadelsitz ab und gibt die Einspritzöffnungen frei; Kraftstoff fließt in den Brennraum der Brennkraftmaschine.

Zur Beendigung des Einspritzvorgangs wird die elektrische Ansteuerung des Elektromagneten **42** beendet. Der Elektromagnet **42** übt keine anziehende Kraft mehr auf den Ventilschließanker **20** aus, und der Ventilschließanker **20** wird durch die Federkraft der Feder **45** wieder gegen den Ventilsitz **12** gedrückt. Über die Zulaufbohrung **7** wird der Steuerraum **5** mit unter Hochdruck stehendem Kraftstoff gefüllt, bis im Steuerraum **5** der gleiche Druck herrscht wie im Druckraum **3** bzw. im Common-Rail. Mit dem Druck im Steuerraum **5** steigt auch die hydraulische Kraft auf die Düsennadel **4** in Richtung der Einspritzöffnungen und die Düsennadel **4** wird wieder gegen ihren Düsennadelsitz gedrückt. Es fließt kein Brennstoff mehr in den Brennraum der Brennkraftmaschine.

Aufgrund des Hochdrucks und der Einspritzverlaufsformung für die Einspritzung des Kraftstoffs in den Brennraum der Brennkraftmaschine werden an das Schaltventil **10** hohe Anforderungen hinsichtlich des abzusteuernden Kraftstoffs gestellt: zum einen treten während eines Schaltzyklusses große Druckunterschiede innerhalb des Steuerraums **5** und in der Ablaufbohrung **30** auf. Zum anderen erreicht der Kraftstoff beim Absteuern speziell in der Ablaufbohrung **30** hohe Durchflussgeschwindigkeiten. Mit steigender Durchflussgeschwindigkeit sinkt der statische Druck. Fällt dieser unter den Dampfdruck des Kraftstoffs, so bilden sich Dampfblasen. Die Dampfblasen werden mit der Strömung in Gebiete höheren statischen Drucks (also geringerer Durchflussgeschwindigkeit bzw. größeren Durchflussquerschnitts) befördert. Mit dem dortigen Anstieg des statischen Drucks über den Dampfdruck kondensieren die Dampfblasen schlagartig, und sie implodieren. Dieser Vorgang wird als Kavitation bezeichnet. Für die umgebende Strömungsgeometrie sind die reflektierten Implosionsblasen, die Druckpeaks bis 40 kbar aufweisen können, schädlich, wenn sie wandnah auftreten; es kommt zu Materialabtragungen, dabei spricht man von Kavitationserosion oder Kavitationsschäden. Besonders gefährdete Bereiche des Schaltventils **10** bzgl. Kavitationsschäden sind demzufolge der Endbereich der Drossel **31**, der Diffusor 32, die nachfolgende Strömungsgeometrie **33**, der Ventilsitz **12**, der Ventilschließanker **20** und der Ventilbolzen **44**, also die hochdruckbeaufschlagten Bereiche des Schaltventils **10** stromabwärts der Drossel **31**.

Um Kavitationsschäden zu vermeiden bzw. zu reduzieren, werden hinsichtlich der Ausgestaltung der Ablaufbohrung **30** zwei Maßnahmen getroffen: zum einen wird die wandnahe Entstehung und Führung von Dampfblasen durch die spezielle Ausgestaltung der Drossel **31** und des Diffusors **32** reduziert, zum anderen wird das Implodieren der Dampfblasen durch die Verwendung einer nachfolgenden Strömungsgeometrie **33** mit großem Volumen auf einen großen, möglichst wandfernen Bereich verteilt.

Die Aufgabe der Drossel **31** ist es den Kraftstoff beim Absteuern aus dem Steuerraum **5** zu drosseln und damit die Bewegungen der Düsennadel **4** so zu steuern, dass eine optimierte Einspritzverlaufsformung für den Kraftstoffinjektor **100** erzielt wird. Die Drosselfunktion wird wesentlich durch den Durchmesser d₁ des kreisrunden Durchflussquerschnitts der Drossel **31** bestimmt. Hydraulische Auslegungen der Einspritzverlaufsformung zeigen, dass mit einem Drosseldurchmesser d₁ von 0,2...0,3 mm, insbesondere ca. 0,25 mm, die günstigsten Einspritzverlaufsformungen erzielt werden.

Das Längen-Durchmesser-Verhältnis der Drossel **31** ist idealerweise etwas größer als 3, so dass die Länge l₁ der Drossel **31** 0,7... 1,0 mm, insbesondere ca. 0,8 mm beträgt. Eine Durchflussänderung durch Wandern des Schädigungsgebietes vom Diffusor **32** zur Drossel **31** wird dadurch vermieden. Weiterhin kommt es zu weniger starken Verwirbelungen des durchströmenden Kraftstoffs in den nachfolgenden Bereichen, also im Diffusor **32,** als bei kürzeren Drosseln. Verwirbelungen können die Dampfblasen in wandnahe Bereiche tragen und so Kavitationsschäden verursachen. Eine lange Drossel **31** konzentriert die in den Diffusor **32** eintretende dampfbeladene Absteuerströmung mehr auf der Strömungsachse, also auf der Symmetrieachse der Ablaufbohrung **30.** Natürlich kann das Längen-Durchmesser-Verhältnis der Drossel **31** auch größer gewählt werden, es würde dann aber mehr Bauraum erfordern, ohne die Kraftstoffströmung zusätzlich zu verbessern.

Ein nicht umgehbarer Nachteil der vergleichsweise langen Drossel **31** ist die Verschlechterung des µ-Wertes (Wasserdampfdiffusionswiderstand): Mit zunehmender Drossellänge erhöht sich der µ-Wert, der wiederum einen hohen Rücklaufgegendruck zur Folge hat. Dadurch ist die Strömung bzw. die "Diffusion" der Dampfblasen in die nachfolgende Strömungsgeometrie **33** mit einem höheren Widerstand behaftet, was dementsprechend zu ungewünschten Verwirbelungen führt. Die Aufgabe des Diffusors **32** ist es, den µ-Wert durch optimierte Druckrückgewinnung wieder zu senken. Vorteilhafterweise wird diese Aufgabe durch den Einsatz eines Doppeldiffusors **32** erfüllt.

Die Durchmessererweiterungen im Doppeldiffusor **32** haben entscheidenden Einfluss auf die Kraftstoffströmung in der gesamten Ablaufbohrung **30** und damit auch auf den µ-Wert. Im Bereich des Doppeldiffusors **32** wird eine Durchmessererweiterung so gestaltet, dass sich der Durchflussquerschnitt pro Stufe ca. verdoppelt. D.h. der Durchflussquerschnitt A₂ₐ des ersten Diffusors **32a** ist etwa doppelt so groß wie der Durchflussquerschnitt A₁ der Drossel **31** und der Durchflussquerschnitt A_{2b} des zweiten Diffusors **32b** ist etwa doppelt so groß wie A₂ₐ. Somit ergibt sich für den Durchmesser d₂ₐ des kreisrunden Durchflussquerschnitts des ersten Diffusors **32a:** d₂ₐ = 0,28...0,42 mm, insbesondere 0,35 mm. Und es ergibt sich für den Durchmesser d_{2b} des kreisrunden Durchflussquerschnitts des zweiten Diffusors **32b**: d_{2b} = 0,40...0,60 mm, insbesondere ca. 0,50 mm.

Für das Längen-Durchmesser-Verhältnis des Diffusors **32** bzw. des Doppeldiffusors **32** mit dem ersten Diffusor **32a** und dem zweiten Diffusor **32b** hat sich ein Verhältnis von ca. 1 pro Durchmessererweiterung als strömungstechnisch besonders günstig herausgestellt. Dieses Verhältnis erzielt den besten Kompromiss aus Strömungsbild, Durchflussmenge, Reduzierung des µ-Wertes und Auftreten von Kavitation.

Damit ergeben sich für den ersten Diffusor **32a** eine Länge l₂ₐ = 0,28...0,42 mm, insbesondere ca. 0,35 mm und für den zweiten Diffusor **32b** eine Länge l_{2b} = 0,40...0,60 mm, insbesondere 0,50 mm.

Strömungstechnisch besonders günstig erfolgen die Durchmessererweiterungen von Drossel **31** zu dem ersten Diffusor **32a** und vom ersten Diffusor **32a** zum zweiten Diffusor **32b** sich konisch unter 45° erweiternd, also mit einer 45° Fase, die an ihren Kanten abgerundet sein kann. Bei scharfkantigen, also 90°-Übergängen, entstünden sogenannte Totwassergebiete im Bereich der Innenkanten des Doppeldiffusors **32**, die wiederum zur Bildung von Unterdruckzonen und damit zusätzlichen wandnahen Kavitationsblasen führen könnten.

Die sich an den Doppeldiffusor **32** anschließende nachfolgende Strömungsgeometrie **33** hat die Aufgabe, bei gleichbleibender Abströmmenge zwischen Ventilsitz **12** und Ventilschließanker **20** das statische Druckniveau in der nachfolgenden Strömungsgeometrie **33** anzuheben, um eine verminderte Dampfbildung zu erzielen. Dies wird über ein vergleichsweise großes Volumen erreicht. Die verbleibende Dampfblasenbildung und vor allem auch Implosion der Dampfblasen wird zudem auf ein größeres Volumen verteilt und von Ventilsitz **12** und Ventilschließanker **20** ferngehalten. Kavitationsschäden in den Bereichen stromabwärts des Diffusors **32** werden so minimiert. Gleichzeitig senkt eine lange nachfolgende Strömungsgeometrie **33** den µ-Wert durch die Ausbildung eines homogenen Strömungsbildes, wodurch sich die Funktionalität das Kraftstoffinjektors **100** verbessert.

Durch den vorherigen Einsatz des Doppeldiffusors **32** muss die Durchmessererweiterung für die nachfolgende Strömungsgeometrie **33** nicht mehr auf den doppelten Durchflussquerschnitt begrenzt werden. Vorteilhaft ist der Durchmesser d₃ der nachfolgenden Strömungsgeometrie **33** nur geringfügig kleiner als der Durchmesser des Ventilsitzes **12** und liegt im Bereich 1,0... 1,5 mm, vorzugsweise bei 1,3 mm. Der vergleichsweise große Durchmesser des Ventilsitzes **12** hat den Vorteil, dass bereits bei geringem Hub des Ventilschließankers **20** die benötigte Absteuermenge zwischen Ventilsitz **12** und Ventilschließanker **20** abgeführt werden kann.

Das Längen-Durchmesser-Verhältnis l₃/d₃ der nachfolgenden Strömungsgeometrie **33** muss nicht mehr größer als 3 gewählt werden, da Drossel **31** und Doppeldiffusor **32** schon einen großen Teil des Hochdrucks im Steuerraum **5** abgebaut haben; in der nachfolgenden Strömungsgeometrie **33** kommt es zu deutlich weniger Dampfblasenbildung. Jedoch muss die Länge l₃ so gewählt werden, dass es zu einer ausreichenden Senkung des µ-Wertes kommt. Typischerweise wird l₃/d₃ = 2...4, idealerweise l₃/d₃ = ca. 2,5 gewählt. Damit ergibt sich für die nachfolgende Strömungsgeometrie **33** eine Länge l₃ = 2,0...6,0 mm, insbesondere ca. 3,25 mm.

Eine lange nachfolgende Strömungsgeometrie **33** hat zudem den Vorteil, dass die spannungskritischen Bereiche der Ablaufbohrung **30**, nämlich die Durchmesserübergänge von Drossel **31** zu Diffusor **32** und von Diffusor **32** zu nachfolgender Strömungsgeometrie **33** so positioniert werden können, dass die aufgrund der Verschraubung des Ventilstücks **11** vorhandenen statischen Spannungen sich günstig mit den durch die Hochdruckbelastungen hervorgerufenen dynamischen Spannungen überlagern.

## Patentansprüche

1. Schaltventil (10) für einen Kraftstoffinjektor (100) für Brennkraftmaschinen umfassend ein Ventilstück (11) mit einem Ventilsitz (12) sowie einen mit dem Ventilsitz (12) zusammenwirkenden, hubbeweglichen Ventilschließanker (20), wobei im Ventilstück (11) eine Ablaufbohrung (30) mit kreisrundem Querschnitt ausgebildet ist, die einen als Drossel (31) dienenden ersten Bereich mit einem Durchmesser d₁, einen als Diffusor (32) dienenden zweiten Bereich und einen als nachfolgende Strömungsgeometrie (33) dienenden dritten Bereich mit einem Durchmesser d₃ umfasst, wobei der zweite Bereich wenigstens einen Abschnitt mit einem Durchmesser d₂ aufweist und es gilt d₁ < d₂ < d₃, wobei der als nachfolgende Strömungsgeometrie (33) dienende dritte Bereich B₃ eine Länge l₃ besitzt, wobei für das Verhältnis l₃/d₃ gilt: 2 < l₃/d₃ < 4, wobei der als Diffusor (32) dienende zweite Bereich als Doppeldiffusor ausgebildet ist und zwei zylindrische Abschnitte aufweist, mit einem sich an die Drossel (31) anschließenden ersten Diffusor (32a) mit einem Durchmesser d₂ₐ und einem zweiten Diffusor (32b) mit einem Durchmesser d_{2b}, wobei d_{2b} > d₂ₐ ist, **dadurch gekennzeichnet, dass** der Durchflussquerschnitt des zweiten Diffusors (32b) etwa doppelt so groß wie der Durchflussquerschnitt des ersten Diffusors (32a) ist.

2. Schaltventil (10) nach Anspruch 1,
**dadurch gekennzeichnet, dass** der Durchmesser d₃ der nachfolgende Strömungsgeometrie (33) 1,0 mm bis 1,5 mm, vorzugsweise etwa 1,3 mm beträgt.

3. Schaltventil (10) nach Anspruch 1 oder 2,
**dadurch gekennzeichnet, dass** die Drossel (31) eine Länge l₁ von etwa 0,80 mm besitzt und der Durchmesser d₁ der Drossel (31) etwa 0,25 mm beträgt.

4. Schaltventil (10) nach einem der vorhergehenden Ansprüche,
**dadurch gekennzeichnet, dass** der erste Diffusor (32a) eine Länge l₂ₐ aufweist und ein Längen-Durchmesser-Verhältnis l₂ₐ/d₂ₐ von etwa 1 besitzt.

5. Schaltventil (10) nach einem der vorhergehenden Ansprüche,
**dadurch gekennzeichnet, dass** der zweite Diffusor (32b) eine Länge l_{2b} aufweist und ein Längen-Durchmesser-Verhältnis l_{2b}/d_{2b} von etwa 1 besitzt.

6. Schaltventil (10) nach einem der vorhergehenden Ansprüche,
**dadurch gekennzeichnet, dass** der Durchmesser des ersten Diffusors (32a) d₂ₐ ca. 0,35 mm ist.

7. Schaltventil (10) nach einem der vorhergehenden Ansprüche,
**dadurch gekennzeichnet, dass** der Durchmesser des zweiten Diffusors (32b) d_{2b} ca. 0,50 mm ist.

8. Schaltventil (10) nach einem der vorhergehenden Ansprüche,
**dadurch gekennzeichnet, dass** das Schaltventil (10) als ein im Wesentlichen druckausgeglichenes Ventil ausgebildet ist.

9. Kraftstoffinjektor (100) mit einem Schaltventil (10) nach einem der vorhergehenden Ansprüche, wobei das Schaltventil (10) als Magnetventil ausgebildet ist.

## Claims

1. Switching valve (10) for a fuel injector (100) for internal combustion engines, comprising a valve piece (11) with a valve seat (12) and comprising a valve closing armature (20) which interacts with the valve seat (12) and which can perform stroke movements, wherein an outflow bore (30) is formed in the valve piece (11), which outflow bore has a circular cross section and which outflow bore has a first region, which serves as throttle (31) and which has a diameter d₁, a second region, which serves as diffuser (32), and a third region, which serves as a downstream flow geometry (33) and which has a diameter d₃, wherein the second region has at least one section with a diameter d₂, and d₁ < d₂ < d₃ applies, wherein the third region B₃ which serves as downstream flow geometry (33) has a length l₃, wherein, for the ratio l₃/d₃, 2 < l₃/d₃ < 4 applies, wherein the second region which serves as diffuser (32) is formed as a double diffuser and has two cylindrical sections, with a first diffuser (32a), which adjoins the throttle (31) and which has a diameter d₂ₐ, and with a second diffuser (32b), which has a diameter d_{2b}, wherein d_{2b} > d₂ₐ applies, **characterized in that** the throughflow cross section of the second diffuser (32b) is approximately twice as large as the throughflow cross section of the first diffuser (32a).

2. Switching valve (10) according to Claim 1,
**characterized in that** the diameter d₃ of the downstream flow geometry (33) amounts to 1.0 mm to 1.5 mm, preferably approximately 1.3 mm.

3. Switching valve (10) according to Claim 1 or 2,
**characterized in that** the throttle (31) has a length l₁ of approximately 0.80 mm, and the diameter d₁ of the throttle (31) amounts to approximately 0.25 mm.

4. Switching valve (10) according to one of the preceding claims,
**characterized in that** the first diffuser (32a) has a length l₂ₐ and a length-diameter ratio l₂ₐ/d₂ₐ of approximately 1.

5. Switching valve (10) according to one of the preceding claims,
**characterized in that** the second diffuser (32b) has a length l_{2b} and a length-diameter ratio l_{2b/}d_{2b} of approximately 1.

6. Switching valve (10) according to one of the preceding claims,
**characterized in that** the diameter of the first diffuser (32a) d₂ₐ is approximately 0.35 mm.

7. Switching valve (10) according to one of the preceding claims,
**characterized in that** the diameter of the second diffuser (32a) d_{2b} is approximately 0.50 mm.

8. Switching valve (10) according to one of the preceding claims,
**characterized in that** the switching valve (10) is formed as a substantially pressure-balanced valve.

9. Fuel injector (100) having a switching valve (10) according to one of the preceding claims, wherein the switching valve (10) is formed as a solenoid valve.

## Revendications

1. Soupape de commutation (10) pour un injecteur de carburant (100) pour des moteurs à combustion interne, comprenant une pièce de soupape (11) avec un siège de soupape (12) ainsi qu'un induit de fermeture de soupape (20) à mouvement de course, coopérant avec le siège de soupape (12), un alésage d'écoulement (30) de section transversale ronde circulaire étant réalisé dans la pièce de soupape (11), lequel comprend une première région servant d'étranglement (31), de diamètre d₁, une deuxième région servant de diffuseur (32) et une troisième région de diamètre d₃ servant de géométrique d'écoulement suivante (33), la deuxième région présentant au moins une portion de diamètre d₂ et d₁ < d₂ < d₃, la troisième région B₃ servant de géométrie d'écoulement suivante (33) possédant une longueur l₃, et pour le rapport l₃/d₃, on a : 2 < l₃/d₃ < 4, la deuxième région servant de diffuseur (32) étant réalisée sous forme de double diffuseur et présentant deux portions cylindriques, avec un premier diffuseur (32a) se raccordant à l'étranglement (31), de diamètre d₂ₐ, et un deuxième diffuseur (32b) de diamètre d_{2b}, avec d_{2b} > d₂ₐ, **caractérisée en ce que** la section transversale d'écoulement du deuxième diffuseur (32b) est approximativement deux fois plus grande que la section transversale d'écoulement du premier diffuseur (32a).

2. Soupape de commutation (10) selon la revendication 1, **caractérisée en ce que** le diamètre d₃ de la géométrie d'écoulement suivante (33) est compris entre 1,0 mm et 1,5 mm, de préférence vaut environ 1,3 mm.

3. Soupape de commutation (10) selon la revendication 1 ou 2, **caractérisée en ce que** l'étranglement (31) possède une longueur l₁ d'environ 0,80 mm et le diamètre d₁ de l'étranglement (31) vaut environ 0,25 mm.

4. Soupape de commutation (10) selon l'une quelconque des revendications précédentes, **caractérisée en ce que** le premier diffuseur (32a) présente une longueur l₂ₐ et un rapport longueur-diamètre l₂ₐ/d₂ₐ d'environ 1.

5. Soupape de commutation (10) selon l'une quelconque des revendications précédentes, **caractérisée en ce que** le deuxième diffuseur (32b) présente une longueur l_{2b} et un rapport longueur-diamètre l_{2b}/d_{2b} d'environ 1.

6. Soupape de commutation (10) selon l'une quelconque des revendications précédentes, **caractérisée en ce que** le diamètre du premier diffuseur (32a) d₂ₐ vaut approximativement 0,35 mm.

7. Soupape de commutation (10) selon l'une quelconque des revendications précédentes, **caractérisée en ce que** le diamètre du deuxième diffuseur (32b) d_{2b} vaut approximativement 0,50 mm.

8. Soupape de commutation (10) selon l'une quelconque des revendications précédentes, **caractérisée en ce que** la soupape de commutation (10) est réalisée sous forme de soupape essentiellement équilibrée en pression.

9. Injecteur de carburant (100) comprenant une soupape de commutation (10) selon l'une quelconque des revendications précédentes, dans lequel la soupape de commutation (10) est réalisée sous forme d'électrovanne.
